# EUROPÄISCHE PATENTSCHRIFT

(11) **EP 1 938 670 B1**
(45) Veröffentlichungstag und Bekanntmachung des Hinweises auf die Patenterteilung: **10.08.2011**
(21) Anmeldenummer: 06807224.8
(22) Anmeldetag: 12.10.2006
(51) Int. Cl.: H05B 41/295

(54) **ELEKTRONISCHES VORSCHALTGERÄT UND VERFAHREN ZUM BETREIBEN EINER ELEKTRISCHEN LAMPE**
ELECTRONIC BALLAST DEVICE AND METHOD FOR OPERATING AN ELECTRIC LAMP
BALLASTE ELECTRONIQUE ET PROCEDE POUR FAIRE FONCTIONNER UNE LAMPE ELECTRIQUE

(30) Priorität: 17.10.2005 DE 102005049583
(43) Veröffentlichungstag der Anmeldung: 02.07.2008
(73) Patentinhaber: OSRAM Gesellschaft mit beschränkter Haftung, 81536 München (DE)
(72) Erfinder: SCHMIDTMANN, Kay, 81827 München (DE); SCHEMMEL, Bernhard, 82234 Wessling (DE)
(86) Internationale Anmeldenummer: PCT/EP2006/067359
(87) Internationale Veröffentlichungsnummer: WO 2007/045604

(56) Entgegenhaltungen:
- DE-A1- 19 961 102
- GB-A- 2 337 644
- US-A- 5 668 446
- US-A1- 2002 011 791

## Beschreibung

### Technisches Gebiet

Die vorliegende Erfindung betrifft ein elektronisches Vorschaltgerät zum Betreiben einer elektrischen Lampe, welche eine erste und eine zweite Lampenwendel aufweist, wobei die Lampenwendeln zum Heizen während einer Vorheizphase der elektrischen Lampe mit einer Heizschaltung des elektronischen Vorschaltgeräts elektrisch verbunden sind. Die Erfindung betrifft auch ein Verfahren zum Betreiben einer elektrischen Lampe mit einem derartigen elektronischen Vorschaltgerät.

### Stand der Technik

Elektrische Lampen sind in vielfältiger Ausgestaltung und unterschiedlichen Typs bekannt. So sind auch aufgrund dieser Unterschiedlichkeit eine Vielzahl von unterschiedlichen elektronischen Vorschaltgeräten bekannt. Die Vielzahl an unterschiedlichen elektrischen Lampen, wie Gasentladungslampen, beispielsweise Niederdruckentladungslampen, erfordern unterschiedliche Betriebsbedingungen und daher auch unterschiedliche elektronische Vorschaltgeräte.

Aus der DE 199 61 102 A1 ist ein elektronisches Betriebsgerät bekannt, welches eine Heizschaltung mit einem Heiztransformator aufweist, und die Heizschaltung den Vorheizstrom einstellen kann.

Aus der US2002/0011791A1 ist eine Kompaktleuchtstofflampe mit einer Betriebselektronik bekannt, die die Vorheizung der Lampenwendeln über eine Resonanz bewerkstelligt.

Aus der GB 2 337 644 A schließlich ist eine Schaltungsanordnung zum Betrieb von Leuchtstofflampen bekannt, die eine Heizschaltung mit einem Heiztransformator aufweist, und die im Betriebszustand den Heizstrom absenkt.

Eine ebenfalls bereits bekannte elektrische Lampe ist die Amalgam-Leuchtstofflampe. Diese weist einen Vorteil dahingehend auf, dass in einem großen Temperaturbereich der Lichtstrom über 90% liegt. Dieser positive Effekt der Amalgam-Leuchtstofflampen, welcher je nach Aufbau dieser Lampe mehr oder weniger auftreten kann, kann durch eine Heizschaltung zum Heizen der Lampenwendeln dieser Lampe in einer Betriebsphase stark reduziert werden. Diese Heizschaltung ist in dem elektronischen Vorschaltgerät, mit dem die entsprechende elektrische Lampe betrieben wird, angeordnet. Durch eine derartige Heizschaltung, welche in der Betriebsphase einen negativen Einfluss auf den Lichtstrom der Amalgam-Leuchtstofflampe aufweist, wird der Lichtstrom derartiger Amalgam-Leuchtstofflampen im oberen Temperaturbereich deutlich früher reduziert wird, als bei einem als Referenz betrachteten elektronischen Vorschaltgerät.

Um diese negative Beeinflussung durch die Heizschaltung zum Heizen der Lampenwendeln reduzieren zu können, sind während der Betriebsphase abschaltbare Heizschaltungen bekannt, welche jedoch nur durch eine sehr aufwändige und somit auch kostenintensive Lösung realisiert werden können.

Bisher konnte der vollständig positive Effekt bei Amalgam-Leuchtstofflampen nur dann ausgenützt werden, wenn das elektronische Vorschaltgerät während der Betriebsphase der elektrischen Lampe keinen zusätzlichen Heizstrom durch die Lampenwendeln schickt; d. h. die Heizschaltung (Vorheizung) ist in der Betriebsphase der elektrischen Lampe vollständig abgeschaltet. Die bereits oben erwähnte aufwändige Schaltungskonzeptionierung dafür erfordert eine aufwändige Zusatzschaltung mit abschaltbarem Heizkreis. Dazu ist es im Allgemeinen erforderlich, einen eigenen Heiztransformator zu verwenden, der über ein schaltbares Element ein- und ausgeschaltet werden kann.

### Darstellung der Erfindung

Der vorliegenden Erfindung liegt deshalb die Aufgabe zu Grunde, ein elektronisches Vorschaltgerät zu schaffen, bei dem der negative Einfluss einer Heizschaltung zum Heizen von Lampenwendeln einer elektrischen Lampe in der Betriebsphase der elektrischen Lampe zumindest reduziert werden kann. Insbesondere ist es Aufgabe, den oben genannten Nachteil bei Amalgam-Leuchtstofflampen zumindest reduzieren zu können.

Diese Aufgabe wird durch ein elektronischen Vorschaltgerät, welches die Merkmale nach Patentanspruch 1 aufweist, und ein Verfahren, welches die Merkmale nach Patentanspruch 11 aufweist, gelöst.

Ein erfindungsgemäßes Vorschaltgerät zum Betreiben einer elektrischen Lampe umfasst eine Heizschaltung, welche zum Heizen von Lampenwendeln der elektrischen Lampe während einer Vorheizphase ausgebildet ist. Die Lampenwendeln sind mit der Heizschaltung elektrisch verbunden. Ein wesentlicher Gedanke der Erfindung besteht darin, dass die Heizschaltung derart ausgebildet ist, dass der von dieser Heizschaltung in einer Betriebsphase der elektrischen Lampe erzeugte Heizstrom durch Veränderung der Resonanzanregung einer Resonanzschaltung, die Bestandteil der Heizschaltung ist, mit einem Wert zwischen 20 % und 60 % des Lampenstroms der elektrischen Lampe dimensionierbar ist. Die Betriebsphase folgt zeitlich der Vorheizphase und der Zündung der elektrischen Lampe. Durch die Reduzierung des Heizstroms auf einen Bruchteil des Lampenstroms in der Betriebsphase der elektrischen Lampe kann erreicht werden, dass ein sehr hoher Lichtstrom auch bei relativ hohen Temperaturen, welche in der Betriebsphase der elektrischen Lampe auftreten, bereitgestellt werden kann. Mit dem erfindungsgemäßen elektronischen Vorschaltgerät ist es somit nicht mehr erforderlich, die Heizschaltung während der Betriebsphase der elektrischen Lampe vollständig abzuschalten und daher ist es auch nicht mehr erforderlich, eine aufwändige Schaltungskonzeptionierung dafür bereitstellen zu müssen. Indem der Heizstrom im Vergleich zur Vorheizphase während der Betriebsphase deutlich reduziert wird und anteilsmäßig in dem Bereich zwischen 20 % und 60 % des Lampenstroms eingestellt wird, kann der Erzielung eines relativ hohen Lichtstroms über einen großen Temperaturbereich während der Betriebsphase der elektrischen Lampe Rechnung getragen werden. Bevorzugt ist die Heizschaltung derart ausgebildet, dass sie in einer Vorheizphase einen Resonanzzustand aufweist, welcher für höhere Heizströme sorgt, wobei die hohen Heizströme in einer Betriebsphase reduziert werden. Die Heizschaltung weist dann in der Betriebsphase keinen Resonanzzustand mehr auf.

In bevorzugter Weise ist der von der Heizschaltung in der Betriebsphase der elektrischen Lampe erzeugte Heizstrom mit einem Wert zwischen 33 % und 53 % des Lampenstroms der elektrischen Lampe dimensionierbar. In vorteilhafter Weise liegt der in der Betriebsphase einstellbare Wert zwischen 37 % und 48 % des Lampenstroms der elektrischen Lampe. Diese Verkleinerungen der genannten Intervalle ermöglichen eine nochmalige Verbesserung im Hinblick auf ein möglichst hohes Erreichen eines Lichtstroms mit geringem Schaltungsaufwand.

In vorteilhafter Weise weist die Heizschaltung eine erste Induktivität als Lampendrossel und eine erste und eine zweite Zusatzinduktivität auf, wobei die erste Zusatzinduktivität mit einem ersten Ende der ersten Lampenwendel und die zweite Zusatzinduktivität mit einem ersten Ende der zweiten Lampenwendel elektrisch verbunden ist.

In vorteilhafter Weise ist zumindest zwischen der ersten Zusatzinduktivität und dem ersten Ende der ersten Lampenwendel eine Resonanzschaltung geschaltet. In bevorzugter Weise weist die Resonanzschaltung bei einzustellenden Betriebsbedingungen in einer Vorheizphase der elektrischen Lampe im Wesentlichen einen Resonanzzustand auf. Die Resonanzschaltung weist bei einzustellenden Betriebsbedingungen in der Betriebsphase der elektrischen Lampe einen von der Vorheizphase unterschiedlichen Betriebszustand auf. Insbesondere ist es vorteilhaft, wenn in der Betriebsphase der elektrischen Lampe die Resonanzschaltung einen Nicht-Resonanzzustand aufweist. Dies bedeutet, dass lediglich in der Vorheizphase aufgrund des dort erreichten Resonanzzustands ein maximaler Heizstrom an die Lampenwendeln abgegeben werden kann. Beim Übergang von der Vorheizphase in die Betriebsphase bei dem auch die Betriebsfrequenz, welche in der Vorheizphase größer 70 kHz liegen kann, auf einen niedrigeren Wert reduziert wird, nimmt dann auch die Resonanzschaltung einen Betriebszustand ein, welcher fern vom Resonanzzustand ist. Dadurch wird der an die Lampenwendeln abgegebene Heizstrom deutlich reduziert.

Mit den einzustellenden Betriebsbedingungen sind die während der Vorheizphase und der Betriebsphase für einen ordnungsgemäßen und sicheren Betrieb üblichen Betriebsbedingungen und die dazu erforderlichen Einstellungen bezeichnet und umfasst.

Während der Betriebsphase ist die Resonanzschaltung und somit auch die gesamte Heizschaltung außer Resonanz und der Einfluss auf den Lichtstrom der elektrischen Lampe bei hohen Temperaturen in der Betriebsphase kann deutlich reduziert, im optimalen Falle sogar verhindert werden.

Die Resonanzschaltung umfasst in bevorzugter Weise eine Heizinduktivität und einen Heizkondensator, welche in Reihe geschaltet sind. Bevorzugt ist es, wenn die Resonanzschaltung derart ausgebildet ist, dass zwischen den beiden Zusatzinduktivitäten und den entsprechenden Enden der Lampenwendeln jeweils eine Reihenschaltung aus einer Heizinduktivität und einem Heizkondensator geschaltet ist. In quasi symmetrischer Ausgestaltung sind somit jeweils an den ersten Enden der Lampenwendeln eine Reihenschaltung aus einem Heizkondensator und einer Heizinduktivität geschaltet. Die Heizschaltung kann somit in effektiver Weise in einer Vorheizphase und in einer Betriebsphase abgestimmt werden.

In einer besonders bevorzugten Ausführung ist die elektrische Lampe als Amalgam-Leuchtstofflampe ausgebildet. Bei einer derartigen Ausgestaltung der elektrischen Lampe kann gerade hier der sehr positive Amalgam-Eflekt (etwa 90 % des Lichtstroms über einen großen Temperaturbereich) optimal genutzt werden und der negative Einfluss der Heizschaltung in der Betriebsphase deutlich reduziert werden.

Bei einem erfindungsgemäßen Verfahren zum Betreiben einer elektrischen Lampe mit einem elektronischen Vorschaltgerät, welches eine Heizschaltung zum Heizen von zumindest einer Lampenwendel der elektrischen Lampe aufweist, wird der Heizstrom der Heizschaltung während einer Betriebsphase der elektrische Lampe auf einen Wert zwischen 20% und 60 % des Lampenstroms der elektrischen Lampe eingestellt.

Vorteilhafte Ausgestaltungen des elektronischen Vorschaltgeräts sind, soweit übertragbar, auch als vorteilhafte Ausgestaltungen des erfindungsgemäßen Verfahrens anzusehen.

### Kurze Beschreibung der Zeichnung(en)

Im nachfolgenden wird ein Ausführungsbeispiel der vorliegenden Erfindung unter Bezugnahme auf die beigefügten schematischen Zeichnungen näher erläutert. Es zeigen:
Figur 1 ein erfindungsgemäßes elektronisches Vorschaltgerät; und
Figur 2 eine Darstellung des Lichtstroms einer Amalgam-Leuchtstofflampe in Abhängigkeit der Temperatur.

### Bevorzugte Ausführung der Erfindung

In Figur 1 ist ein erfindungsgemäßes elektronisches Vorschaltgerät 1 zum Betreiben einer elektrischen Lampe 2, welche im Ausführungsbeispiel als Amalgam-Leuchstofflampe ausgebildet ist, gezeigt. Die elektrische Lampe 2 weist eine erste Lampenwendel 21 und eine zweite Lampenwendel 22 auf. Sowohl die erste Lampenwendel 21 als auch die zweite Lampenwendel 22 umfassen jeweils ein erstes Ende 21 a bzw. 22a und ein zweites Ende 21 b bzw. 22b.

Darüber hinaus weist das elektronische Vorschaltgerät 1 eine Heizschaltung 3 zum Heizen der beiden Lampenwendeln 21 und 22 während einer Vorheizphase der elektrischen Lampe 2 auf. Die Heizschaltung 3 ist sowohl mit der ersten Lampenwendel 21 als auch mit der zweiten Lampenwendel 22 elektrisch verbunden.

Wie in Figur 1 dargestellt umfasst die Heizschaltung 3 eine Lampendrossel, welche als erste Induktivität 30 ausgebildet ist. Diese Induktivität 30 ist mit einem ersten Schaltungsknoten S1 elektrisch verbunden. Darüber hinaus umfasst die Heizschaltung 3 eine erste Zusatzinduktivität 31 a und eine zweite Zusatzinduktivität 31 b. Wie zu erkennen ist, ist die erste Zusatzinduktivität 31 a ebenfalls mit dem ersten Schaltungsknoten S1 verbunden. Darüber hinaus ist die erste Zusatzinduktivität 31 a in einen Schaltungszweig geschaltet, welcher mit dem ersten Ende 21 a der ersten Lampenwendel 21 elektrisch kontaktiert ist.

Des Weiteren ist die zweite Zusatzinduktivität 31 b mit einem zweiten Schaltungsknoten S2 verbunden und in einen Schaltungszweig geschaltet, welcher mit dem ersten Ende 22a der zweiten Lampenwendel 22 elektrisch kontaktiert ist.

Wie im Ausführungsbeispiel in Figur 1 gezeigt ist, umfasst die Heizschaltung 3 eine Resonanzschaltung 32a und 32b, wobei die Resonanzschaltung 32a zwischen der ersten Zusatzinduktivität 31a und dem ersten Ende 21a der ersten Lampenwendel 21 geschaltet ist. Die Resonanzschaltung 32a umfasst eine Heizinduktivität 321 a und einen in Reihe dazu geschalteten Heizkondensator 322a. In analoger und symmetrischer Weise ist zwischen der zweiten Zusatzinduktivität 31 b und dem ersten Ende 22a der zweiten Lampenwendel 22 eine entsprechende Resonanzschaltung 32b geschaltet, welche ebenfalls eine Heizinduktivität 321b und einen Heizkondensator 322b in einer Reihenschaltung aufweist. Im Ausführungsbeispiel sind die Schaltungen 32a und 32b als eine einzige gemeinsame Resonanzschaltung zu betrachten.

Wie des Weiteren aus der Darstellung in Figur 1 zu erkennen ist, ist im Ausführungsbeispiel ein Resonanzkondensator 4 mit dem zweiten Ende 21 b der ersten Lampenwendel 21 elektrisch kontaktiert. Des Weiteren ist ein Koppelkondensator 5 mit dem Resonanzkondensator 4 einerseits und mit dem zweiten Schaltungsknoten S2 andererseits elektrisch verbunden. Die Spannungsversorgung erfolgt über die Zwischenkreisspannung U_{ZW}. Die in Figur 1 gezeigte Schaltungsanordnung ist lediglich beispielhaft und kann in vielfältiger Weise ausgestaltet sein, um die Reduzierung des Heizstroms in der Betriebsphase im Vergleich zur Vorheizphase erreichen zu können.

Im Hinblick auf die Bereitstellung eines sehr hohen Lichtstroms über einen großen Temperaturbereich auch während der Betriebsphase der elektrischen Lampe 2 sind die Resonanzschaltungen 32a und 32b, insbesondere die physikalischen Parameter der Bauteile 321a, 322a und 321b, 322b dahingehend ausgelegt, dass in der Vorheizphase der elektrischen Lampe ein Resonanzzustand eingestellt wird und somit auch die Heizschaltung 3 im Wesentlichen in einem Resonanzzustand ist. Dadurch kann erreicht werden, dass ein sehr hoher Heizstrom an die beiden Lampenwendeln 21 und 22 abgegeben werden kann. Beim Übergang von der Vorheizphase in die Betriebsphase der elektrischen Lampe 2 wird die Betriebsfrequenz reduziert, wodurch die Resonanzschaltungen 32a und 32b den in der Vorheizphase eingenommenen Resonanzzustand verlassen und in einen von dem Resonanzzustand deutlich unterschiedlichen Betriebszustand übergehen. Dadurch wird die Abstimmung der Heizschaltung 3 derart verändert, dass in der Betriebphase ein deutlich reduzierter Strom an die Lampenwendeln 21 und 22 abgegeben wird. Die Heizschaltung 3 ist erfindungsgemäß derart ausgestaltet, dass während dieser Betriebsphase der von dieser Heizschaltung 3 erzeugte Heizstrom einen Wert aufweist, welcher anteilsmäßig zwischen 20 % und 60 % des Lampenstroms der elektrischen Lampe 2 ist. In bevorzugter Weise liegt dieser Wert zwischen 33 % und 53 % des Lampenstroms. In einer weiteren vorteilhafteren Ausgestaltung kann dieser Wert zwischen 37 % und 48 % des Lampenstroms liegen, wodurch bei jedem Intervall jeweils eine weitere Verbesserung dahingehend erreicht werden kann, dass ein sehr hoher Lichtstrom über einen großen Temperaturbereich bereitgestellt werden kann.

In Figur 2 ist in schematischer Weise die Abhängigkeit des Lichtstroms der im Ausführungsbeispiel als Amalgam-Leuchtstofflampe ausgebildeten elektrischen Lampe 2 in Abhängigkeit der Temperatur dargestellt. Wie aus dem Diagramm zu erkennen ist, ist der Lichtstrom bei relativ hohen Temperaturen bei einer Ausbildung mit einer abgeschalteten Wendelheizung bzw. abgeschalteten Heizschaltung 3 (durchgezogene Linie) in der Betriebsphase der elektrischen Lampe 2 im Wesentlichen gleichverlaufend mit einer Lichtstromkurve gemäß der Erfindung (gestrichelte Kurve), bei der während der Betriebsphase der elektrischen Lampe 2 eine Reduzierung des Heizstroms auf einen entsprechenden Bruchteil des Lampenstroms durchgeführt wird. Darüber hinaus kann aus dem Diagramm entnommen werden, dass durch die Erfindung eine deutliche Verbesserung des Lichtstromverlaufs, insbesondere bei hohen Temperaturen, im Vergleich zu einer Ausgestaltung erreicht werden kann, in der während der Betriebsphase der elektrischen Lampe 2 die Wendelheizung bzw. die Heizschaltung 3 vollständig und somit quasi ohne reduzierte Heizstromabgabe betrieben wird (punktierte Linie).

## Patentansprüche

1. Elektronisches Vorschaltgerät zum Betreiben einer elektrischen Lampe (2), welche eine erste (21) und eine zweite Lampenwendel (22) aufweist, wobei die Lampenwendeln (21, 22) zum Heizen mit einer Heizschaltung (3) elektrisch verbunden sind, aufweisend:
- eine Heizschaltung (3), die eine erste (31 a) und eine zweite Zusatzinduktivität (31 b) sowie mindestens eine Resonanzschaltung (32a, 32b) aufweist, wobei
- die erste Zusatzinduktivität (31 a) mit einem ersten Ende (21 a) der ersten Lampenwendel (21) und die zweite Zusatzinduktivität (31 b) mit einem ersten Ende (22a) der zweiten Lampenwendel (22) elektrisch verbunden ist,
- die Heizschaltung (3) derart ausgebildet ist, dass der von dieser Heizschaltung (3) in einer Betriebsphase der elektrischen Lampe (2) erzeugte Heizstrom mit einem Wert zwischen 20 % und 60 % des Lampenstroms der elektrischen Lampe (2) dimensionierbar ist,
**dadurch gekennzeichnet, dass**
- das elektronische Vorschaltgerät zum Betreiben einer Amalgam-Leuchtstofflampe ausgebildet ist,
- die Resonanzschaltung (32a) zumindest zwischen der ersten Zusatzinduktivität (31 a) und dem ersten Ende (22a) der ersten Lampenwendel (21) geschaltet ist, und
- der Heizstrom über die Anregung der Resonanzschaltung dimensionierbar ist.

2. Elektronisches Vorschaltgerät nach Anspruch 1,
**dadurch gekennzeichnet, dass**
der von der Heizschaltung (3) in der Betriebsphase der elektrischen Lampe (2) erzeugte Heizstrom mit einem Wert zwischen 33 % und 53 % des Lampenstroms der elektrischen Lampe (2) dimensionierbar ist.

3. Elektronisches Vorschaltgerät nach Anspruch 1 oder 2,
**dadurch gekennzeichnet, dass**
der von der Heizschaltung (3) in der Betriebsphase der elektrischen Lampe (2) erzeugte Heizstrom mit einem Wert zwischen 37 % und 48 % des Lampenstroms der elektrischen Lampe (2) dimensionierbar ist.

4. Elektronisches Vorschaltgerät nach einem der vorhergehenden Ansprüche,
**dadurch gekennzeichnet, dass**
die Resonanzschaltung (32a; 32b) bei einzustellenden Betriebsbedingungen in einer Vorheizphase des Betriebs der elektrischen Lampe (2) im Wesentlichen einen Resonanzzustand aufweist.

5. Elektronisches Vorschaltgerät nach Anspruch 4,
**dadurch gekennzeichnet, dass**
die Resonanzschaltung (32a; 32b) bei einzustellenden Betriebsbedingungen in der Betriebsphase der elektrischen Lampe (2) einen Zustand aufweist, welcher zum Zustand in der Vorheizphase unterschiedlich ist.

6. Elektronisches Vorschaltgerät nach einem der Ansprüche 4 bis 5,
**dadurch gekennzeichnet, dass**
die Resonanzschaltung (32a; 32b) zumindest eine Heizinduktivität (321a; 321b) und einen Heizkondensator (322a; 322b) aufweist, welche in Reihe geschaltet sind.

7. Elektronisches Vorschaltgerät nach einem der Ansprüche 4 bis 6,
**dadurch gekennzeichnet, dass**
die Resonanzschaltung (32a; 32b) derart ausgebildet ist, dass zwischen den beiden Zusatzinduktivitäten (31a; 31 b) und den entsprechenden Enden (21 a; 22a) der Lampenwendeln (21, 22) jeweils eine Reihenschaltung aus einer Heizinduktivität (321a; 321b) und einem Heizkondensator (322a; 322b) geschaltet ist.

## Claims

1. Electronic ballast for operating an electric lamp (2), which has a first (21) and a second lamp filament (22), the lamp filaments (21, 22) being electrically connected to a heating circuit (3) for heating purposes, having:
- a heating circuit (3) which has a first (31a) and a second additional inductance (31b) and at least one resonant circuit (32a, 32b),
- the first additional inductance (31a) being electrically connected to a first end (21a) of the first lamp filament (21) and the second additional inductance (31b) being electrically connected to a first end (22a) of the second lamp filament (22),
- the heating circuit (3) being designed in such a way that the heating current produced by this heating circuit (3) in an operating phase of the electric lamp (2) can be dimensioned to have a value of between 20% and 60% of the lamp current of the electric lamp (2),
**characterized in that**
- the electronic ballast is designed for operating an amalgam fluorescent lamp,
- the resonant circuit (32a) is connected at least between the first additional inductance (31a) and the first end (22a) of the first lamp filament (21), and
- the heating current can be dimensioned via the excitation of the resonant circuit.

2. Electronic ballast according to Claim 1, **characterized in that** the heating current produced by the heating circuit (3) in the operating phase of the electric lamp (2) can be dimensioned to have a value of between 33% and 53% of the lamp current of the electric lamp (2).

3. Electronic ballast according to Claim 1 or 2, **characterized in that** the heating current produced by the heating circuit (3) in the operating phase of the electric lamp (2) can be dimensioned to have a value of between 37% and 48% of the lamp current of the electric lamp (2).

4. Electronic ballast according to one of the preceding claims, **characterized in that** the resonant circuit (32a; 32b), in the case of operating conditions to be set, in a preheating phase of the operation of the electric lamp (2), essentially has a state of resonance.

5. Electronic ballast according to Claim 4, **characterized in that** the resonant circuit (32a; 32b), in the case of operating conditions to be set, in the operating phase of the electric lamp (2), has a state which is different than the state in the preheating phase.

6. Electronic ballast according to one of Claims 4 to 5, **characterized in that** the resonant circuit (32a; 32b) has at least one heating inductance (321a; 321b) and a heating capacitor (322a; 322b), which are connected in series.

7. Electronic ballast according to one of Claims 4 to 6, **characterized in that** the resonant circuit (32a; 32b) is designed in such a way that in each case one series circuit comprising a heating inductance (321a; 321b) and a heating capacitor (322a; 322b) is connected between the two additional inductances (31a; 31b) and the corresponding ends (21a; 22a) of the lamp filaments (21, 22).

## Revendications

1. Ballast électronique pour faire fonctionner une lampe électrique (2) qui comporte un premier filament de lampe (21) et un deuxième filament de lampe (22), les filaments de lampe (21, 22) étant, pour chauffer, reliés électriquement à un circuit de chauffage (3), comportant:
- un circuit de chauffage (3) qui comporte une première inductance additionnelle (31a) et une deuxième inductance additionnelle (31b) ainsi qu'au moins un circuit de résonance (32a, 32b) ;
- la première inductance additionnelle (31a) étant reliée électriquement à une première extrémité (21a) du premier filament de lampe (21) et la deuxième inductance additionnelle (31b) étant reliée électriquement à une première extrémité (22a) du deuxième filament de lampe (22) ;
- le circuit de chauffage (3) étant réalisé de manière telle que le courant de chauffage généré par ce circuit de chauffage (3) dans une phase de fonctionnement de la lampe électrique (2) peut être dimensionné avec une valeur comprise entre 20 % et 60 % du courant de lampe de la lampe électrique (2) ;
**caractérisé en ce que**
- le ballast électronique est réalisé pour faire fonctionner une lampe fluorescente à amalgame;
- le circuit de résonance (32a) est monté au moins entre la première inductance additionnelle (31a) et la première extrémité (22a) du premier filament de lampe (21) ; et
- le courant de chauffage peut être dimensionné via l'excitation du circuit de résonance.

2. Ballast électronique selon la revendication 1,
**caractérisé en ce que**
le courant de chauffage généré par le circuit de chauffage (3) dans la phase de fonctionnement de la lampe électrique (2) peut être dimensionné avec une valeur comprise entre 33 % et 53 % du courant de lampe de la lampe électrique (2).

3. Ballast électronique selon la revendication 1 ou 2, **caractérisé en ce que**
le courant de chauffage généré par le circuit de chauffage (3) dans la phase de fonctionnement de la lampe électrique (2) peut être dimensionné avec une valeur comprise entre 37 % et 48 % du courant de lampe de la lampe électrique (2).

4. Ballast électronique selon l'une des revendications précédentes,
**caractérisé en ce que**
le circuit de résonance (32a ; 32b), dans des conditions de fonctionnement à régler, présente, dans une phase de préchauffage du fonctionnement de la lampe électrique (2), pour l'essentiel un état de résonance.

5. Ballast électronique selon la revendication 4,
**caractérisé en ce que**
le circuit de résonance (32a ; 32b), dans des conditions de fonctionnement à régler, présente, dans la phase de fonctionnement de la lampe électrique (2), un état qui est différent de l'état à la phase de préchauffage.

6. Ballast électronique selon l'une des revendications 4 à 5, **caractérisé en ce que**
le circuit de résonance (32a ; 32b) comporte au moins une inductance de chauffage (321a ; 321b) et un condensateur de chauffage (322a ; 322b) qui sont montés en série.

7. Ballast électronique selon l'une des revendications 4 à 6, **caractérisé en ce que**
le circuit de résonance (32a ; 32b) est réalisé de manière telle qu'est respectivement monté, entre les deux inductances additionnelles (31a ; 31b) et les extrémités correspondantes (21a ; 22a) des filaments de lampe (21, 22), un montage en série composé d'une inductance de chauffage (321a ; 321b) et d'un condensateur de chauffage (322a ; 322b).
